# EUROPÄISCHE PATENTSCHRIFT

(11) **EP 0 166 771 B1**
(45) Veröffentlichungstag und Bekanntmachung des Hinweises auf die Patenterteilung: **21.09.1988**
(21) Anmeldenummer: 85900468.1
(22) Anmeldetag: 31.12.1984
(51) Int. Cl.: E02F 9/26, E02F 3/43

(54) **BAGGER**
EXCAVATOR
EXCAVATRICE

(30) Priorität: 29.12.1983 DE 8337558 U
(43) Veröffentlichungstag der Anmeldung: 08.01.1986
(73) Patentinhaber: Hess, Wilhelm, D-5000 Köln 40 (DE)
(72) Erfinder: Hess, Wilhelm, D-5000 Köln 40 (DE)
(74) Vertreter: Freischem, Werner, Dipl.-Ing.
(86) Internationale Anmeldenummer: EP8400435
(87) Internationale Veröffentlichungsnummer: WO8503096

(56) Entgegenhaltungen:
- DE-A- 2 741 920
- FR-A- 2 076 504

## Beschreibung

Die Erfindung geht aus von einem Bagger mit einem um eine senkrechte Achse und eine waagerechte Achse schwenkbaren Ausleger und einem am freien Ende des Auslegers angelenkten Werkzeugstiel, an dessen freiem Ende ein Werkzeug, insbesondere ein Tieflöffel oder ein Greiflöffel angebracht ist, mit einer im Bereich der Anlenkung des Werkzeugstiels am Ausleger an der Innenseite des Werkzeugstiels angeordneten und in einem Gehäuse untergebrachten Video-Kamera, die mit ihrem Objektiv auf den Arbeitsbereich des Werkzeugs gerichtet ist, und mit einem in der Führerkabine im Blickfeld des Baggerführers angeordneten Video-Monitor, der mit der Video-Kamera verbunden ist.

Ein Bagger dieser Art ist bekannt aus der FR-A-2 076 504. Bei diesem Bagger ist die Video- Kamera ungeschützt am oberen Bereich des Werkzeugstiels angebracht. Bei einer anderen Ausführungsform des bekannten Baggers ist die Video-Kamera in einem Gehäuse untergebracht, das um eine zur Schwenkachse des Werkzeugstiels parallelen Achse schwenkbar seitlich am oberen Bereich des Werkzeugstiels angeordnet ist. Mit Hilfe dieser auf den Arbeitsbereich des Werkzeuges gerichteten Video-Kamera und dem in der Führerkabine angeordneten Monitor kann der Fahrer des Baggers an sich ohne fremde Hilfe das Baggerwerkzeug, insbesondere den Baggerlöffel, zielgenau bewegen.

Der bekannte Bagger ist jedoch zum Ausheben und Verbauen tiefer Gräben ungeeignet, weil einerseits die beim Arbeiten vom Baggerwerkzeug ausgehenden Stöße und Schläge die Video-Kamera beschädigen würden und andererseits die Video-Kamera wegen ihrer ungeschützten Anordnung schnell abgerissen würde, wenn der Werkzeugstiel zwischen den Spreizen einer Verbauvorrichtung in einem tiefen Graben arbeiten müßte. Beim Ausheben tiefer Gräben werden mit Hilfe des Baggers die Grabenverbauvorrichtungen in den Graben eingesetzt oder herausgezogen, und zwar mit Hilfe eines Hakens, der am Tieflöffel des Baggers angebracht ist. Mit Hilfe des Baggers können Verbaueinheiten in den Graben eingesetzt werden, die aus zwei über Spreizen auf Abstand gehaltenen parallelen Verbauplatten zusammengesetzt sind. Es können aber auch die Elemente von Verbauvorrichtungen bewegt und eingesetzt werden, die sich aus Stützen und darin geführten Verbauplatten zusammensetzen. Die Stützen werden über Spreizen auf Abstand gehalten. Mit Hilfe des Baggerlöffels werden auch die Verbaueinheiten bzw. die Verbauplatten oder die Verbaustützen in das Erdreich gedrückt oder geschlagen. Ferner wird auch bei tieferen Gräben oder bei Gräben in nicht standsicheren Böden der Verbau, dem Aushub folgend, nachgedrückt. Bei einem derartigen Grabenverbau muß der Baggerlöffel nicht nur zwischen den Verbauplatten, sondern auch zwischen den Spreizen zeilgenau bewegt werden.

Bei diesen Arbeiten wurde die ungeschützt und nach unten oder seitlich vorstehend angebrachte Video-Kamera des bekannten Baggers schnell beschädigt.

Der Erfindung liegt die Aufgabe zugrunde, bei einem Bagger mit im Bereich der Anlenkung des Werkzeugstiels am Ausleger angeordneter und auf den Arbeitsbereich des Werkzeugs gerichteter Video-Kamera die Video-Kamera so anzuordnen, daß diese auch bei rauhem Baustellenbetrieb nicht ausfällt oder beschädigt wird.

Diese Aufgabe wird erfindungsgemäß dadurch gelöst, daß die Video-Kamera mittels Feder- und Dämpfungselementen stoßgedämpft im Gehäuse gehalten und das Gehäuse in einer Ausnehmung an der Innenseite des Werkzeugstiels eingesetzt ist.

Bei dieser Anordnung der Video-Kamera wird diese auch nicht durch schlagende oder stoßende Bewegungen des Werkzeugstiels beschädigt. Die zumindest mit dem Objektiv aus der Unterseite des Werkzeugstiels vorragende Video-Kamera ist zumindest teilweise zwischen den Seitenwänden des Werkzeugstiels und im Bereich des Objektivs zwischen Abweiswänden angeordnet. Die Video-Kamera ist also völlig geschützt im oberen Bereich des Werkzeugstiels angeordnet und hat den gesamten Arbeitsbereich des Werkzeugs im Blickfeld.

Bei einer anderen Ausführungsform der Erfindung, bei der die Kamera in einem um eine zur Schwenkachse des Werkzeugstiels parallelen Achse verschwenkbaren Gehäuse angeordnet ist, ist die Video-Kamera mittels Feder- und Dämpfungselementen stoßgedämpft im Gehäuse gehalten und das Gehäuse ist am freien Ende des Auslegers zwischen den Seitenwänden des Auslegers um eine zur Schwenkachse des Werkzeugstiels parallelen Achse angeordnet. Weitere Merkmale der Erfindung ergeben sich aus den Patentansprüchen 2 bis 5 und 7.

In der folgenden Beschreibung werden Ausführungsbeispiele der Erfindung unter Bezugnahme auf die Zeichnungen näher erläutert.

Die Zeichnungen zeigen in
Fig. 1 eine Seitenansicht eines erfindungsgemäßen Baggers,
Fig. 2 eine Seitenansicht eines Werkzeugstiels mit Videokamera,
Fig. 3 eine Seitenansicht eines Baggers mit Greiflöffel,
Fig. 4 eine Seitenansicht eines Werkzeugstiels mit einer Videokamera mit Winkelobjektiv,
Fig. 5 Seitenansicht eines Auslegers mit verschwenkbar angeordneter Videokamera.

Fig. 1 zeigt einen Bagger 1, der vor Kopf eines auszuhebenden Grabens angeordnet ist. Der Bagger weist einen um eine senkrechte Achse 3 und eine waagerechte Achse 4 schwenkbaren Ausleger 2 auf, an dessen freiem Ende um eine Achse 7 ein Werkzeugstiel 5 angelenkt ist, an dessen freiem Ende ein Tieflöffel 9 um die Achse 8 verschwenkbar angeordnet ist. Mit Hilfe des Baggers 1 wird ein Graben ausgehoben, der während des Aushubes bereits mittels vertikaler Stützen 30 die Stützen auf Abstand haltende Spreizen 31 und in den Stützen 30 geführten Verbauwände 32 abgesichert wird. Diese Verbaueinrichtung wird während des Aushubes kontinuierlich abgesenkt. Um die Aktionen des Tieflöffels beobachten zu können, ist an der Innenseite 6 des Werkzeugstieles 5 im Bereich 21 der Anlenkung des Werkzeugstiels 5 am Ausleger 2 ein Objektiv 20 einer Videokamera 10 angeordnet, die mit einem Video-Monitor 12 verbunden ist, welche in der Führerkabine 11 im Blickfeld des Baggerführers angeordnet ist. Die Videokamera 10 ist zumindest teilweise zwischen den Seitenwänden des Werkzeugstieles 5 angeordnet.

Wie Fig. 2 zeigt, ist die Videokamera 10 mittels Feder- und Dämpfungselementen 17 stoßgedämpft im einem Gehäuse 16 untergebracht, das in einer Ausnehmung an der Innenseite 6 des Werkzeugstieles 5 eingesetzt ist. Die Kamera 10 ist völlig geschützt in diesem Gehäuse 16 angeordnet und ist durch federnde und dämpfende Elemente 17 beispielsweise aus Schaumgummi so stoßgesichert untergebracht, daß die Kamera nicht durch Stöße und Schläge beschädigt werden kann, welche vom Werkzeug 9 hervorgerufen werden. Das Gehäuse 16 mit der Videokamera 10 ist leicht auswechselbar, beispielsweise mittels Schrauben, am Werkzeugstiel 5 befestigt.

Wie die Fig. 3 zeigt, kann der Bagger 1 auch mit einem Greiflöffel 9' ausgerüstet sein, um einen relativ tiefen Rohrkanal auszuheben. Dabei steht der Bagger seitwärts neben dem auszuhebenden Kanal, der durch vorgerammte Dielen 33 und Steifen 34 abgesichert ist.

In Fig. 4 ist die Videokamera 10 mit einem Winkelobjektiv 22 ausgebildet. Bei dieser Ausführungsform kann die Ausnehmung an der Innenseite 6 des Werkzeugstieles 5 relativ klein sein, so daß der Kastenhohlträger nicht oder nur geringfügig durch die Ausnehmung geschwächt wird. Das aus dem Werkzeugstiel herausragende Objektiv 22 der Kamera 10 ist zwischen Abweiswänden 23 geschützt untergebracht.

Auch bei dem Ausführungsbeispiel nach Fig. 4 ist die Videokamera 10 schwingungsgedämpft in einem Gehäuse 16 untergebracht, welches schnell auswechselbar im Werkzeugstiel 5 eingesetzt ist.

Bei dem Ausführungsbeispiel nach Fig. 5 ist die Videokamera 10 um eine zur Schwenkachse 7 parallele Achse 25 verschwenkbar am freien Ende des Auslegers 2 angeordnet. Wird der Werkzeugstiel 5 gegenüber dem Ausleger 2 verschwenkt, so verschwenkt sich die Videokamera in gleicher Weise mit, so daß das Objektiv 20 stets auf den Arbeitsbereich des Werkzeuges 9 gerichtet ist. Zur Erzielung der entsprechenden Schwenkbewegung ist das die Videokamera aufnehmende Gehäuse 16 mit dem Werkzeugstiel 5 gekuppelt über eine Schwinge 26.
1 Bagger
2 Ausleger
3 senkrechte Achse
4 waagerechte Achse
5 Werkzeugstiel
6 Innenseite
7 Schwenkachse
8 Schwenkachse
9 Tieflöffel
9' Greiflöffel
10 Videokamera
11 Führerkabine
12 Video-Monitor
13 Verbindungskabel
14 Arbeitszylinder für Ausleger
15 Arbeitszylinder für Werkzeugstiel
16 Gehäuse
17 Feder- und Dämpferelemente
18 Flansch
19 Arbeitszylinder für Werkzeug
20 Objektiv
21 Bereich der Anlenkung
22 Winkelobjektiv
23 Abweiswände
25 Achse
26 Schwinge
30 vertikale Stütze
31 Spreizen
32 Verbauwände
33 Dielen
34 Steifen

## Patentansprüche

1. Bagger mit einem um eine senkrechte Achse (3) und eine waagerechte Achse (4) schwenkbaren Ausleger (2) und einem am freien Ende des Auslegers (2) angelenkten Werkzeugstiel (5), an dessen freiem Ende ein Werkzeug, insbesondere ein Tieflöffel (9) oder ein Greiflöffel (9') angebracht ist, mit einer im Bereich (21) der Anlenkung des Werkzeugstiels (5) am Ausleger (2) an der Innenseite (6) des Werkzeugstiels (5) angeordneten und in einem Gehäuse (16) untergebrachten Video-Kamera (10), die mit ihrem Objektiv (20) auf den Arbeitsbereich des Werkzeugs (9, 9') gerichtet ist, und mit einem in der Führerkabine (11) im Blickfeld des Baggerführers angeordneten Video-Monitor (12), der mit der Video-Kamera (10) verbunden ist,
dadurch gekennzeichnet, daß
die Video-Kamera (10) mittels Feder- und Dämpfungselementen (17) stoßgedämpft im Gehäuse (16) gehalten ist und das Gehäuse (16) in einer Ausnehmung an der Innenseite des Werkzeugstiels (5) eingesetzt ist.

2. Bagger nach Anspruch 1 , dadurch gekennzeichnet, daß das Gehäuse (16) auswechselbar in die Ausnehmung an der Innenseite (6) des Werkzeugstiels (5) einsetzbar ist.

3. Bagger nach Anspruch 2, dadurch gekennzeichnet, daß das Gehause (16) einen Flansch (18) aufweist, mit welchem das Gehäuse (16) an der Innenseite (6) des Werkzeugstiels (5) angeschraubt ist.

4. Bagger nach einem der Ansprüche 1 bis 3, dadurch gekennzeichnet, daß die Video-Kamera (10) mit einem Winkelobjektiv (22) versehen ist und die Kamera vollständig innerhalb des Kastenhohlträgers des Werkzeugstiels (5) untergebracht ist.

5. Bagger nach einem der Ansprüche 1 bis 4, dadurch gekennzeichnet, daß zu beiden Seiten des Objektivs (20, 22) auf der Innenseite (6) des Werkzeugstiels (5) Abweiswände (23) angeordnet sind.

6. Bagger mit einem um eine senkrechte Achse (3) und eine waagerechte Achse (4) schwenkbaren Ausleger (2) und einem am freien Ende des Auslegers (2) angelenkten Werkzeugstiel (5), an dessen freiem Ende ein Werkzeug, insbesondere ein Tieflöffel (9) oder ein Greiflöffel (9') angebracht ist, mit einer im Bereich (21) der Anlenkung des Werkzeugstiels (5) am Ausleger (2) in einem um eine zur Schwenkachse (7) des Werkzeugstiels (5) parallelen Achse (25) verschwenkbaren Gehäuse (16) angeordneten Video-Kamera (10), die mit ihrem Objektiv (20) auf den Arbeitsbereich des Werkzeugs (9, 9') gerichtet ist, und mit einem in der Führerkabine (11) im Blickfeld des Baggerführers angeordneten Video-Monitor (12), der mit der Video-Kamera (10) verbunden ist,
dadurch gekennzeichnet, daß
die Video-Kamera (10) mittels Feder- und Dämpfungselementen (17) stoßgedämpft im Gehäuse (16) gehalten ist und das Gehäuse (16) am freien Ende des Auslegers (2) zwischen den Seitenwänden des Auslegers (2) angeordnet und über eine Schwinge (26) direkt mit dem Werkzeugstiel (5) gekuppelt ist.

7. Bagger nach Anspruch 6, dadurch gekennzeichnet, daß zu beiden Seiten des Objektivs (20, 22) auf der Unterseite des -Auslegers (2) Abweiswände (23) angeordnet sind.

## Claims

1. An excavator comprising a boom (2) able to pivot about a vertical axis (3) and a horizontal axis (4), a tool shank (5) which articulates with the free end of the said boom (2) and has a tool, more particularly a deep shovel (9) or a grab shovel (9'), mounted on its free end, a video camera (10) accommodated in a housing (16) and arranged in a part (21) adjacent to the said articulation between the said tool shank (5) on the said boom (2) on the said inner side (6) of the tool shank (5), the camera (10) having an objective (20) trained towards the operating zone of the tool (9 and 9'), and a video monitor (12) placed in the driver's cab (11) in the field of view of the excavator operator, said monitor being connected with the video camera (10) characterized in that the video camera (10) is mounted by means of spring and damping elements (17) in the housing (16) in an impact-proof manner and the housing (16) is set in a recess on the inner side of the tool shank (5).

2. The excavator as claimed in claim 1 characterized in that the housing (16) is able to be replaceably mounted in the recess on the inner side (6) of the tool shank (5).

3. The excavator as claimed in claim 2 characterized in that the housing (16) has a flange (18) by means of which the housing (16) is screwed to the inner side (6) of the tool shank (5).

4. The excavator as claimed in any one of the claims 1 through 3 characterized in that the video camera (10) is provided with an angle objective (22) and the camera is accommodated entirely within the box girder of the tool shank (5).

5. The excavator as claimed in any one of the claims 1 through 4 characterized in that baffles (23) are arranged on both sides of the objective (20 and 22) on the inner side (6) of the tool shank (5).

6. An excavator comprising a boom (2) able to pivot about a vertical axis (3) and a horizontal axis (4), a tool shank (5) which articulates with the free end of the boom (2) and has a tool, more particularly a deep shovel (9) or a grab shovel (9'), mounted on its free end, a video camera (10) arranged in a part (21) adjacent to the articulation between the tool shank (5) and the boom (2) in a housing (16) able to pivot about an axis (25) parallel to the pivot axis (7) of the tool shank (5), the camera (10) having an objective (20) trained towards the operating zone of the tool (9 and 9'), and a video monitor (12) placed in the driver's cab (11) in the field of view of the excavator operator, said monitor (10) being connected with the video camera (10) characterized in that the video camera (10) is mounted by means of spring and damping elements (17) in the housing (16) in an impact-proof manner and the housing (16) is arranged between side walls of the boom (2) at the free end of the boom (2) and is connected by means of a lever arm (26) directly with the tool shank (5).

7. The excavator as claimed in claim 6 characterized in that baffles (23) are arranged on both sides of the objective (20 and 22) on the lower side of the boom (2).

## Revendications

1. Excavateur avec une flèche (2) tournant autour d'un axe vertical (3) et d'un axe horizontal (4) et avec un manche d'outil (5) articulé sur l'extrémité libre de la flèche (2), dont l'extrémité libre porte un outil, notamment une pelle fouilleuse (9) ou une pelle preneuse (9'), avec une caméra vidéo (10) logée dans une boîte (16) placée dans la zone de l'articulation (21) du manche d'outil (5) sur la flèche (2) du côté intérieur (6) du manche d'outil (5), dont l'objectif (20) est dirigé sur la zone de travail de l'outil (9, 9') et avec un écran vidéo (12) disposé dans la cabine (11) dans le champ visuel du pelleteur et relié à la caméra vidéo (10), caractérisé en ce que la caméra vidéo (10) est maintenue amortie dans la boîte (16) au moyen de ressorts et d'amortisseurs (17) et que la boîte (16) est placée dans un creux du côté intérieur du manche d'outil (5).

2. Excavateur selon la revendication 1 caractérisé en ce que l'on peut changer la boîte (16) placée dans le creux du côté intérieur (6) du manche d'outil (5).

3. Excavateuer selon la revendication 2 caractérisé en ce que la boîte (16) possède une bride (18) permettant de visser la boîte (16) sur le côté intérieur (6) du manche d'outil (5).

4. Excavateur selon l'une des revendications 1 à 3 caractérisé en ce que la caméra vidéo (10) est munie d'un objectif angulaire (22) et que la caméra est logée entièrement à l'intérieur de la poutre en caisson creuse du manche d'outil (5).

5. Excavateur selon l'une des revendications 1 à 4 caractérisé en ce que des deux côtés de l'objectif (20, 22), du côté intérieur (6) du manche d'outil (5), sont disposés des déflecteurs (23).

6. Excavateur avec une flèche (2) tournant autour d'un axe vertical (3) et d'un axe horizontal (4) et avec un manche d'outil (5) articulé sur l'extrémité libre de la flèche (2), dont l'extrémité libre porte un outil, notamment une pelle fouilleuse (9) ou une pelle preneuse (9'), avec une caméra vidéo (10) logée dans une boîte (16) placée dans la zone de l'articulation (21) du manche d'outil (5) sur la flèche (2) et pivotant autour d'un axe (25) parallèle au pivot (7) du manche d'outil (5), dont l'objectif est dirigé sur la zone de travail de l'outil (9, 9') et avec un écran vidéo (12) disposé dans la cabine (11) dans le champ visuel du pelleteur et relié à la caméra vidéo (10), caractérisé en ce que la caméra vidéo (10) est maintenue amortie dans la boîte (16) au moyen de ressorts et d'amortisseurs (17) et que la boîte (16) est placée sur l'extrémité libre de la flèche (2) entre les parois latérales de la flèche (2) et est couplée directement avec le manche d'outil (5) au moyen d'une bielle oscillante (26).

7. Excavateur selon la revendication 6 caractérisé en ce que des deux côtés de l'objectif (20,22), du côté inférieur de la flèche (2), sont disposés des déflecteurs (23).
